# EUROPÄISCHE PATENTSCHRIFT

(11) **EP 3 512 776 B1**
(45) Veröffentlichungstag und Bekanntmachung des Hinweises auf die Patenterteilung: **13.05.2020**
(21) Anmeldenummer: 17758791.2
(22) Anmeldetag: 01.08.2017
(51) Int. Cl.: B65D 5/00, B65D 5/22, B65D 5/52

(54) **STAPELBARE STEIGE AUS KARTON**
STACKABLE CRATE MADE OF CARDBOARD
PLATEAU EMPILABLE EN CARTON

(30) Priorität: 15.09.2016 AT 508282016
(43) Veröffentlichungstag der Anmeldung: 24.07.2019
(73) Patentinhaber: Maier, Gottfried, 4540 Bad Hall (AT)
(72) Erfinder: Maier, Gottfried, 4540 Bad Hall (AT)
(74) Vertreter: Hübscher & Partner Patentanwälte GmbH
(86) Internationale Anmeldenummer: PCT/AT2017/050020
(87) Internationale Veröffentlichungsnummer: WO 2018/049440

(56) Entgegenhaltungen:
- CN-A- 104 724 342
- DE-U1-202004 012 053
- US-A1- 2006 038 000

## Beschreibung

### Technisches Gebiet

Die Erfindung bezieht sich auf eine stapelbare Steige aus Karton mit zwei an eine Vorderwand anschließenden Seitenwänden, die eine von einem der Höhe nach vorstehenden, mit einer Bodenaussparung korrespondierenden Rastansatz gegen die niedrigere Vorderwand abfallende Randkante aufweisen, wobei die abfallenden Randkanten und die anschließenden Rastansätze durch einwärts gefalzte Klebelaschen verstärkt sind, die im ebenen Zuschnitt zwischen sich einen gegen den Übergang zwischen dem Rastansatz und der abfallenden Randkante spitz zulaufenden Zwickel freilassen.

### Stand der Technik

Um den Zugriff zu den Waren in einer Steige zu erleichtern, ist es üblich, die Vorderwand niedriger als die anschließenden Seitenwände der Steige auszuführen und die Seitenwände mit zur Vorderwand abfallenden Randkanten zu versehen. Da aufgrund dieser Ausgestaltung die Steigen nicht im Bereich der Ecken zwischen der Vorderwand und den Seitenwänden mit über die Seitenwände der Höhe nach vorstehenden Rastansätzen ausgestattet werden können, die in korrespondierende Bodenaussparungen aufgesetzter Steigen eingreifen und dadurch die gestapelten Steige formschlüssig verbinden, werden solche Rastansätze im Anschluss an die abfallenden Randkanten vorgesehen. Die Rastansätze und die von den Rastansätzen gegen die Vorderwand abfallenden Randkanten der Seitenwände werden durch einwärts gefalzte Klebelaschen verstärkt. Wegen der zum Boden der Steige parallelen Falzlinie der Klebelasche für den Rastansatz und der entlang der abfallenden Randkante verlaufenden Falzlinie der Klebelasche für die abfallende Randkante wird im ebenen Zuschnitt für die Steige ein gegen den Übergang zwischen dem Rastansatz und der abfallenden Randkante spitz zulaufender Zwickel freigelassen, der nach dem Falzen der Klebelaschen sicherstellt, dass die Ränder des Zwickels parallel nebeneinander verlaufen. Nachteilig bei diesen bekannten Steigen ist vor allem, dass bei einem maschinellen Aufrichten der Steigen aus dem Zuschnitt das voneinander getrennte Falzen der Klebelaschen einen erheblichen Konstruktionsaufwand mit sich bringt.

Dokument CN104724342 offenbart eine stapelbare Steige gemäß dem Oberbegriff des Anspruchs 1.

### Darstellung der Erfindung

Der Erfindung liegt somit die Aufgabe zugrunde, eine stapelbare Steige der eingangs geschilderten Art so auszugestalten, dass insbesondere die maschinelle Aufrichtung der Steige aus dem Zuschnitt erleichtert werden kann. Außerdem sollen vorteilhafte Konstruktionsvoraussetzungen geschaffen werden, die Stabilität der Steige im Bereich der vorderen Ecken zu verbessern.

Ausgehend von einer stapelbaren Steige der eingangs geschilderten Art löst die Erfindung die gestellte Aufgabe dadurch, dass die Klebelaschen für die abfallende Randkante einerseits und den anschließenden Rastansatz anderseits auf der dem Zwickelscheitel gegenüberliegenden Seite durch einen Randsteg zu einer gemeinsamen Einschlaglasche verbunden sind und dass der Randsteg zwei von den Ecken der verbleibenden dreieckförmigen Zwickelaussparung ausgehende Falzlinien zum gegensinnigen Einfalten des Randstegs gegen die beiden die Klebelaschen ergebenden Abschnitte der Einschlaglasche bildet.

Durch das Verbinden der beiden Klebelaschen für den Rastansatz und die abfallende Randkante zu einer gemeinsamen Einschlaglasche werden die Konstruktionsvorgaben für eine maschinelle Aufrichtung der Steige aus dem Zuschnitt erheblich vereinfacht. Voraussetzung ist allerdings, dass sich der Höhenunterschied zwischen den Falzlinien der die Klebelaschen bildenden Abschnitte der Einschlaglasche für den Rastansatz und die abfallende Randkante beim Einfalten der Einschlaglasche ausgleichen lässt. Dies wird dadurch ermöglicht, dass der diese beiden Abschnitte der Einschlaglasche unter Freilassung eines dreieckförmigen Zwickelbereichs verbindende Randsteg gegen die beiden Abschnitte gegensinnig eingefaltet wird, was durch entsprechende Falzlinien sichergestellt wird, die von den Ecken des dreieckförmigen Zwickelbereichs des ebenen Zuschnitts ausgehen und gegensinnig zur abfallenden Randkante bis zum Außenrand der Einschlaglasche derart ansteigen, dass sich der Randsteg beim Einfalten der Einschlaglasche unter einem Umbiegen um die Falzlinie im Bereich des Abschnitts der Einschlaglasche für den Rastansatz flach an den die Klebelasche für die Randkante bildenden Abschnitt der Einschlaglasche anlegt. Mit diesem zusätzlichen eingefalteten Randsteg zwischen den beiden die Klebelaschen für den Rastansatz und die Randkante bildenden Abschnitten der Einschlaglasche wird außerdem die Stabilität der Steige im vorderen Eckbereich erhöht.

Besonders vorteilhafte Konstruktionsbedingungen ergeben sich, wenn der die Klebelasche für den Rastansatz bildende Abschnitt der Einschlaglasche im Bereich des Zwickelscheitels zwei bodenparallele Rilllinien zur Ausbildung einer bodenparallelen Rastfläche aufweist. Durch diese sich zwischen den beiden Rilllinien ergebende quer zur Seitenwand verlaufende Rastfläche wird die Stabilität der Steige im Bereich des Rastansatzes erheblich erhöht, wobei sich beim Stapeln übereinstimmender Steigen ein sicherer Formschluss zwischen den aufeinander aufruhenden Steigen durch die verbreiternden Rastansätze einstellt, die in korrespondierende Bodenaussparungen der jeweils aufruhenden Steige eingreifen.

Wird im ebenen Zuschnitt die dreieckförmige Zwickelaussparung der Einschlaglasche einerseits durch einen zur Vorderwand parallelen Randverlauf und anderseits durch einen Randverlauf begrenzt, der mit der abfallenden Randkante der Seitenwand den doppelten Abfallwinkel einschließt, so kommen die Ränder der Zwickelaussparung nach dem Umbiegen der Einschlaglasche auf der Innenseite der Seitenwände parallel zueinander zu liegen, und zwar parallel zur Vorderwand bzw. senkrecht zur Schnittgeraden zwischen Boden und Seitenwand , was vorteilhafte Konstruktionsverhältnisse schafft.

### Kurze Beschreibung der Erfindung

In der Zeichnung ist der Erfindungsgegenstand beispielsweise dargestellt. Es zeigen
- Fig. 1: einen Zuschnitt für eine erfindungsgemäße, stapelbare Steige,
- Fig. 2: einen Ausschnitt des Zuschnitts im Bereich der abfallenden Randkante einer Seitenwand in einem größeren Maßstab,
- Fig. 3: eine aus dem Zuschnitt nach der Fig. 1 aufgerichtete Steige in einem zu einer Seitenwand parallelen Schnitt ausschnittsweise im Bereich einer vorderen Ecke in einem größeren Maßstab und
- Fig. 4: einen Schnitt nach der Linie IV-IV der Fig. 3.

### Weg zur Ausführung der Erfindung

Gemäß dem Zuschnitt nach der Fig. 1 weist die Steige einen Boden 1, eine Rückwand 2, zwei Seitenwände 3 und eine Vorderwand 4 auf, die niedriger als die Seitenwände 3 ist. Zum Stapeln baugleicher Steigen sind die Rückwand 2 und die beiden Seitenwände 3 mit Stapelauflagen 5 versehen, die sich beim Aufrichten des Zuschnitts zwischen zwei Rilllinien 6 einer einwärts gefalteten Längsrandlasche 7 ergeben und den Boden 1 einer aufgesetzten baugleichen Steige aufnehmen. Zur formschlüssigen Stapelverrastung sind in den hinteren Eckbereichen der Steige über die Stapelauflagen 5 der Höhe nach vorstehende Rastansätze 8 vorgesehen, die die Rückwand 2 mit den beiden Seitenwänden 3 durch eine dreieckförmige Verbindungslasche verbinden. Da im Boden 1 entsprechende dreieckförmige Rastaussparungen 9 vorgesehen sind, greifen die vorstehenden, dreieckförmigen Rastansätze 8 in die korrespondierenden Rastaussparungen 9 im Boden 1 der jeweils aufgesetzten Steige formschlüssig ein.

Um die Warenentnahme aus der Steige zu erleichtern, fallen die Randkanten 10 der Seitenwände 3 gegen die niedrigere Vorderwand 4 ab, wie dies der Fig. 3 entnommen werden kann. Im Anschluss an die abfallenden Randkanten 10 sind die Seitenwände 3 zusätzlich mit Rastansätzen 11 versehen, die wie die Randkanten 10 durch Klebelaschen 12, 13 verstärkt sind. Wie insbesondere der Fig. 2 entnommen werden kann, werden die Klebelaschen 12, 13 durch entsprechende Abschnitte einer gemeinsamen Einschlaglasche 14 gebildet, die die beiden Klebelaschen 12, 13 unter Freilassung eine dreieckförmige Zwickelaussparung 15 durch einen Randsteg 16 verbindet. Die dreieckförmige Zwickelaussparung 15 geht mit ihrem Scheitel vom Übergangsbereich zwischen den Klebelaschen 12 und 13 aus und wird durch Ränder 17 und 18 begrenzt, wobei der eine Rand 17 parallel zur Vorderwand 4 bzw, senkrecht zur Schnittlinie zwischen Boden 1 und Seitenwand 3 und der andere Rand 18 gegenüber der Randkante 10 unter einem Neigungswinkel verläuft, der dem doppelten Abfallwinkel der Randkante 10 entspricht.

Um beim Einfalten der Einschlaglasche 14 einen Höhenausgleich der Klebelaschen 12 und 13 zu ermöglichen, wird der Randsteg 16 durch zwei Falzlinien 19 begrenzt, die von den Ecken der dreieckförmigen Zwickelaussparung 15 ausgehen und derart angeordnet sind, dass beim Einschlagen der Einschlaglasche 14 der Randsteg 16 um diese Falzlinien 19 gegensinnig gegen die beiden Klebelaschen 12, 13 eingefaltet wird. Durch diese Maßnahme wird sichergestellt, dass sich die Einschlaglasche 14 auf der Innenseite der Seitenwände 3 an diese anlegen kann.

Um eine gute Stabilität der formschlüssigen Stapelverrastung auch im Bereich der Rastansätze 11 der Seitenwände 3 zu erreichen, kann die Klebelasche 12 für den Rastansatz 11 zwei Rilllinien 20 zur Ausbildung einer bodenparallelen Rastfläche 21 aufweisen, die den Rastansatz 11 entsprechend der Fig. 4 verstärkt und mit korrespondierenden Bodenaussparungen 22 aufgesetzter Steigen formschlüssig zusammenwirkt.

## Patentansprüche

1. Stapelbare Steige aus Karton mit zwei an eine Vorderwand (4) anschließenden Seitenwänden (3), die eine von einem der Höhe nach vorstehenden, mit einer Bodenaussparung (22) korrespondierenden Rastansatz (11) gegen die niedrigere Vorderwand (4) abfallende Randkante (10) aufweisen, wobei die abfallenden Randkanten (10) und die anschließenden Rastansätze (11) durch einwärts gefalzte Klebelaschen (12, 13) verstärkt sind, die im ebenen Zuschnitt zwischen sich einen gegen den Übergang zwischen dem Rastansatz (11) und der abfallenden Randkante (10) spitz zulaufenden Zwickel freilassen, **dadurch gekennzeichnet, dass** die Klebelaschen (12, 13) für die abfallende Randkante (10) einerseits und den anschließenden Rastansatz (11) anderseits auf der dem Zwickelscheitel gegenüberliegenden Seite durch einen Randsteg (16) zu einer gemeinsamen Einschlaglasche (14) verbunden sind und dass der Randsteg (16) zwei von den Ecken der verbleibenden dreieckförmigen Zwickelaussparung (15) ausgehende Falzlinien (19) zum gegensinnigen Einfalten des Randstegs (16) gegen die beiden die Klebelaschen (12, 13) ergebenden Abschnitte der Einschlaglasche (14) bildet.

2. Stapelbare Steige nach Anspruch 1, **dadurch gekennzeichnet, dass** der die Klebelasche (12, 13) für den Rastansatz (11) bildende Abschnitt der Einschlaglasche (14) im Bereich des Zwickelscheitels zwei bodenparallele Rilllinien (20) zur Ausbildung einer bodenparallelen Rastfläche (21) aufweist.

3. Stapelbare Steige nach Anspruch 1 oder 2, **dadurch gekennzeichnet, dass** im ebenen Zuschnitt die dreieckförmige Zwickelaussparung (15) der Einschlaglasche (14) einerseits durch einen zur Vorderwand (4) parallelen Randverlauf und anderseits durch einen Randverlauf begrenzt ist, der mit der abfallenden Randkante (10) der Seitenwand (3) den doppelten Abfallwinkel einschließt.

## Claims

1. Stackable crate made of cardboard and comprising two side walls (3) which are connected to a front wall (4) and have an outer edge (10) which slopes in relation to the lower front wall (4) from an engaging protrusion (11) which projects vertically and corresponds to a base recess (22), wherein the sloping outer edges (10) and the connected engaging protrusions (11) are reinforced by inwardly folded adhesive tabs (12, 13) which, in the flat blank, leave free therebetween a gusset which tapers in relation to the transition between the engaging protrusion (11) and the sloping outer edge (10), **characterised in that** the adhesive tabs (12, 13) for the sloping outer edge (10) on the one hand and the connected engaging protrusion (11) on the other hand are connected on the side opposite the tip of the gusset by an edge web (16) to form a common fold-in tab (14), and **in that** the edge web (16) forms two folding lines (19) starting from the corners of the remaining triangular gusset recess (15) for the counter-directional folding-in of the edge web (16) in relation to the two portions of the fold-in tab (14) producing the adhesive tabs (12, 13).

2. Stackable crate as claimed in claim 1, **characterised in that** the portion of the fold-in tab (14) forming the adhesive tab (12, 13) for the engaging protrusion (11) has, in the region of the tip of the gusset, two crease lines (20) in parallel with the base for forming an engaging surface (21) in parallel with the base.

3. Stackable crate as claimed in claim 1 or 2, **characterised in that**, in the flat blank, the triangular gusset recess (15) of the fold-in tab (14) is defined on the one hand by an edge progression in parallel with the front wall (4) and on the other hand by an edge progression which, together with the sloping outer edge (10) of the side wall (3), forms twice the slope angle.

## Revendications

1. Plateau empilable en carton comportant deux parois latérales (3) se raccordant à une paroi avant (4) qui présentent une arête périphérique (10) inclinée vers le bas en direction de la paroi avant (4) située dessous depuis un épaulement d'encliquetage (11) saillant vers le haut et correspondant à un évidement ménagé dans le fond (22), les arêtes périphériques (10) inclinées vers le bas et les épaulements d'encliquetage (11) se raccordant étant renforcés par des pattes de collage (12, 13) pliées vers l'intérieur, lesquelles, dans le flan plat, laissent apparaître entre elles un soufflet en pointe orienté vers la transition entre l'épaulement d'encliquetage (11) et l'arête périphérique (10) inclinés vers le bas, **caractérisé en ce que** les pattes de collage (12, 13), pour l'arête périphérique (10) inclinée vers le bas d'une part et pour l'épaulement d'encliquetage (11) se raccordant d'autre part, sont reliées, sur le côté opposé au sommet du soufflet, par une nervure de bord (16), à un rabat (14) commun, et **en ce que** la nervure de bord (16) forme deux lignes de pliage (19) se prolongeant à partir des coins de l'évidement de soufflet triangulaire (15) restant vers les plis en sens inverse de la nervure de bord (16) contre les deux sections du rabat (14) donnant lieu aux pattes de collage (12, 13).

2. Plateau empilable selon la revendication 1, **caractérisé en ce que** la section du rabat (14) formant la patte de collage (12, 13) pour l'épaulement d'encliquetage (11) présente dans la région du sommet du soufflet deux lignes de pliage (20) parallèles au fond pour former une surface d'encliquetage (21) parallèle au fond.

3. Plateau empilable selon la revendication 1 ou 2, **caractérisé en ce que**, dans le flan plat, l'évidement de soufflet triangulaire (15) du rabat (14) est limité d'une part par un bord parallèle à la paroi avant (4) et d'autre part par un bord qui forme avec l'arête périphérique (10) inclinée vers le bas de la paroi latérale (3) un angle égal au double de l'angle de descente.
